# EUROPÄISCHE PATENTSCHRIFT

(11) **EP 2 322 292 B1**
(45) Veröffentlichungstag und Bekanntmachung des Hinweises auf die Patenterteilung: **08.08.2012**
(21) Anmeldenummer: 09014251.4
(22) Anmeldetag: 13.11.2009
(51) Int. Cl.: B08B 9/08

(54) **Vorrichtung und ein Verfahren zum Entfernen von Etiketten von Gegenständen**
Method and device for removing labels from objects
Dispositif et procédé d'enlèvement d'étiquettes d'objets

(43) Veröffentlichungstag der Anmeldung: 18.05.2011
(73) Patentinhaber: Renner GmbH, 89312 Günzburg-Deffingen (DE)
(72) Erfinder: Renner, Albin, 89312 Günzburg (DE)
(74) Vertreter: Thum, Bernhard

(56) Entgegenhaltungen:
- EP-A2- 0 159 286
- DE-A1- 4 219 051
- DE-A1-102008 008 680
- DE-U1- 8 504 768

## Beschreibung

Die vorliegende Erfindung betrifft eine Vorrichtung und ein Verfahren zum Entfernen von Etiketten von Gegenständen, insbesondere von Trägerkisten, wie beispielsweise Trägerkisten für Getränke- oder Lebensmittelbehälter, nach den Oberbegriffen der Ansprüche 1 und 13.

Es ist bekannt, beispielsweise Getränkekisten mit Etiketten zu versehen, um diese hinsichtlich ihres Inhalts oder zu Werbezwecken optisch zu kennzeichnen. Häufig werden derartige Trägerkisten aus wiederverwendbarem Kunststoff hergestellt und mehrfach verwendet. Es hat sich jedoch gezeigt, dass bei einer derartigen Mehrwegverwendung eine einmal aufgebrachte Etikettierung vor einer neuen Verwendung abzulösen ist und dass die Trägerkiste dann mit einer neuen Etikettierung zu versehen ist. Dies liegt daran, dass die Trägerkiste beispielsweise für verschiedene Produkte einsetzbar und jeweils individuell produktabhängig zu etikettieren ist, oder dass das Etikett bei der vorangegangenen Verwendung zerstört und deshalb zu ersetzen ist.

Während es zum Aufbringen von Etiketten eine Vielfalt an Stand der Technik gibt, wie beispielsweise Vorrichtungen gemäß den Dokumenten DE 10 2004 063 348 A1 oder DE 102 27 158 A1 oder DE 89 10 057 U1, ist das Ablösen von Etiketten insbesondere bei Trägerkisten eine verhältnismäßig junge Technologie. Dies liegt insbesondere auch daran, dass in der Vergangenheit derartige Trägerkisten häufig bleibend bedruckt wurden und dass das Anbringen von Etiketten auf Trägerkisten durch neuartige Etikettentypen erst in jüngerer Vergangenheit in Erwägung gezogen wurde.

Das Dokument DE 44 39 081 A1 zeigt eine Vorrichtung zum Ablösen von Etiketten von Flaschen. Diese Vorrichtung arbeitet im Wesentlichen mit Druckluft bzw. mit Unterdruck. Dabei werden in der Regel die Etiketten chemisch vorgelöst.

Das Dokument DE 10 2008 008 680 A1 der vorliegenden Anmelderin zeigt eine Vorrichtung zum Ablösen von Etiketten. Auch diese Vorrichtung arbeitet ausschließlich mit Unterdruck. Wenngleich für bestimmte Trägerkistenarten und entsprechende Etiketten das Ablösen allein mit Unterdruck bereits gute bis sehr gute Ergebnisse erzielt, hat sich in der Vergangenheit gezeigt, dass in bestimmten Anwendungsfällen, bei denen die Etiketten hartnäckig an den Gegenständen haften, ein reines Ablösen mit Unterdruck für den Dauerbetrieb keine hinreichend guten Ergebnisse liefert, da im Dauerbetrieb an einem zu hohen Anteil der Gegenstände Etiketten haften bleiben.

Der nächstkommende Stand der Technik gemäß Dokument DE 85 04 768.6 zeigt verschiedene Ausführungsformen einer Vorrichtung zum trockenen Ablösen von Etiketten von Behältnissen, insbesondere Flaschen. Hierzu wird vorgeschlagen, eine Mehrzahl von Walzenbürsten in Reihe zu schalten und mit diesen die Etiketten abzulösen. Alternativ hierzu ist auch vorgesehen, die Etiketten mittels Unterdrucksaugwalzen abzuziehen.

Die Erfindung zielt daher darauf ab, eine Vorrichtung und ein Verfahren der eingangs bezeichneten Art bereitzustellen, mit der auch im Dauerbetrieb ein effizientes Ablösen von Etiketten mit geringen Fehlerquoten möglich ist.

Diese Aufgabe wird durch eine Vorrichtung mit dem Merkmal des Anspruchs 1 gelöst. Diese ist unter anderem ausgeführt mit:
- einer Fördervorrichtung zum Fördern der mit Etiketten versehenen Gegenstände in einer Förderrichtung,
- einer an der Fördervorrichtung angeordneten Vorlösestation zum abschnittsweisen Ablösen einzelner Etiketten von dem betreffenden Gegenstand durch mechanisches Einwirken auf das Etikett, so dass ein erster Teilabschnitt des Etiketts von dem betreffenden Gegenstand abgelöst ist und ein zweiter Teilabschnitt des Etiketts noch an dem betreffenden Gegenstand haftet, und
- einer Ablösestation zum vollständigen Ablösen des Etiketts, wobei ein rotierender Körper den bereits abgelösten ersten Teilabschnitt des Etiketts ansaugt und von dem betreffenden Gegenstand vollständig ablöst.

Erfindungsgemäß ist vorgesehen, dass die mit den Etiketten versehenen Gegenstände mittels der Fördervorrichtung in Förderrichtung gefördert werden. Eine derartige Fördervorrichtung kann beispielsweise ein Förderband sein, mit dem kontinuierlich Getränkekisten mit im Wesentlichen konstanter Geschwindigkeit in Förderrichtung gefördert werden. Diese Getränkekisten gelangen zunächst an die Vorlösestation. Dort wird auf die abzulösenden Etiketten mechanisch eingewirkt, so dass sich der erste Teilabschnitt des Etiketts von dem etikettierten Gegenstand ablöst. Der zweite Teilabschnitt des Etiketts haftet noch am Gegenstand. Mit anderen Worten hängt das Etikett teilweise vom etikettierten Gegenstand weg. Sodann gelangt der etikettierte Gegenstand mit seinem teilweise abgelösten Etikett zu der Ablösestation. In dieser Ablösestation wird das Etikett sodann zuverlässig vollständig abgelöst. Dies erfolgt unter Ausnützung von Druckluft, die unter Ausnützung strömungsmechanischer Effekte, wie z.B. dem Venturi-Effekt, lokal Unterdruck erzeugt, um das Etikett anzusaugen. Alternativ kann auch Vakuum verwendet werden. Der bereits abgelöste erste Teilabschnitt des Etiketts wird angesaugt und von dem betreffenden Gegenstand vollständig abgezogen.

Erfindungsgemäß wird also durch den vorgeschalteten Ablösevorgang in der Vorlösestation gewährleistet, dass das Etikett bereits teilweise vom etikettierten Gegenstand weghängt. Dadurch kann es in der Ablösestation besser ergriffen und zuverlässiger abgelöst werden.

Ein solches Ablösen von Etiketten findet bei einer Weiterbildung der Erfindung vorzugsweise beidseits des etikettierten Gegenstands statt. Hierzu ist erfindungsgemäß vorgesehen, dass beidseits der Fördervorrichtung jeweils eine Vorlösestation und eine Ablösestation angeordnet ist.

Zur Realisierung der mechanischen Wechselwirkung zwischen Vorlösestation und abzulösendem Etikett an den einzelnen etikettierten Gegenständen ist erfindungsgemäß ferner vorgesehen, dass die Vorlösestation wenigstens eine Reibrolle aufweist, die zum abschnittsweisen Ablösen an ein einzelnes Etikett andrückbar ist, wobei während eines Kontakts zwischen der wenigstens einen Reibrolle und dem abzulösenden Etikett eine Relativbewegung zwischen der Reibrolle und dem betreffenden das Etikett tragenden Gegenstand stattfindet. Die Reibrolle wird also an den etikettierten Gegenstand angedrückt und reibt an dessen Oberfläche entlang. Die Andruckkraft ist hinreichend groß, um ein sicheres Ablösen beziehungsweise "Abrubbeln" des ersten Teilabschnitts des Etiketts zu gewährleisten. Sie ist aber nicht derart groß, dass die Förderbewegung des etikettierten Gegenstands über die Fördervorrichtung beeinträchtigt oder sogar unterbunden wird. Durch geeignetes Einstellen der Andrückkraft wird also der etikettierte Gegenstand in der Fördervorrichtung vorgeschoben, so dass es zu einer Relativbewegung zwischen der Reibrolle und dem das Etikett tragenden Gegenstands kommt, in deren Folge das Etikett zuverlässig abgelöst werden kann.

In diesem Zusammenhang ist ferner vorgesehen, dass die wenigstens eine Reibrolle an ihrer Umfangsfläche, mit der sie mit dem das Etikett tragenden Gegenstand in Reibkontakt tritt, mit einer als Gummibeschichtung ausgeführten Reibschicht versehen ist. Es ist festzuhalten, dass auch andere Beschichtungen vorgesehen sein können. Darüber hinaus kann auch eine Mehrzahl von Reibrollen angeordnet sein, beispielsweise koaxial mit im Wesentlichen gleichen Durchmessern. Es ist aber auch möglich, die Reibrollen mit unterschiedlichen Drehachsen versetzt zueinander anzuordnen, um so einen mehrstufigen oder gestaffelten Ablösevorgang zu erreichen. Dies kann beispielsweise dazu dienen, das Etikett in der Ablösestation in verschiedenen Etikettbereichen unterschiedlich mechanisch zu bearbeiten und dadurch zu verwerfen. Dadurch kann die Ablösewirkung weiter verbessert werden.

Erfindungsgemäß kann ferner vorgesehen sein, dass die wenigstens eine Reibrolle einen Freilauf aufweist, der eine Drehung der Reibrolle bei Reibkontakt mit dem das Etikett tragenden in Förderrichtung geförderten Gegenstand blockiert, eine gegenläufige Drehung der Reibrolle aber zulässt. Mit Hilfe eines an sich aus der Fahrradtechnik oder anderen Bereichen des Maschinenbaus bekannten Freilaufs ist es möglich, die Reibrolle drehfest im Falle eines Reibkontakts mit dem etikettierten Gegenstand zu halten. Bei Freigabe der Rolle, d.h. dann, wenn kein Kontakt zwischen etikettiertem Gegenstand und Reibrolle stattfindet, lässt sich diese Reibrolle gegenläufig verdrehen.

Erfindungsgemäß kann ferner vorgesehen sein, dass die wenigstens eine Reibrolle oszillierend zwischen einer Anlagestellung, in der sie in ablösewirksamem Reibkontakt mit jeweils einem wenigstens eine Etikett tragenden Gegenstand steht, und einer Ruhestellung verlagerbar ist, in der sie in berührungsfreien Abstand zu den Etiketten tragenden Gegenständen auf der Fördervorrichtung angeordnet ist. Eine derartige oszillierende Bewegung der Reibrolle zwischen Anlagestellung und Ruhestellung kann beispielsweise mittels eines Pneumatikzylinders oder eines Hebelgetriebes erreicht werden.

Je nach Zustand der von den Etiketten zu befreienden Gegenstände ist es möglich, dass die Reibrolle mehr oder weniger stark verschmutzt. Um eine zuverlässige Reibwirkung zugunsten einer sicheren Ablösung der einzelnen Etiketten von den etikettierten Gegenständen zu gewährleisten, sollte daher die Reibrolle regelmäßig gereinigt werden. Zur Automatisierung dieser Reinigungsaufgabe sieht eine Weiterbildung der Erfindung vor, dass der wenigstens einen Reibrolle eine Reinigungsvorrichtung, insbesondere eine Reinigungsbürste zugeordnet ist, die an der Reibschicht der Reibrolle reinigend angreift. In diesem Zusammenhang kann vorgesehen sein, dass die Reinigungsvorrichtung ortsfest angeordnet ist und derart an der wenigstens einen Reibrolle angreift, dass diese in Freilaufrichtung unter der Wechselwirkung mit der Reinigungsvorrichtung während einer Bewegung aus der Anlagestellung in die Ruhestellung verdrehbar ist. Ferner kann vorgesehen sein, dass die Reinigungsvorrichtung mit einem Reinigungsfluid, insbesondere mit Wasser, dosiert beschickbar ist.

So ist es möglich, die Reibrolle intermittierend um vorbestimmte Winkelabschnitte jeweils zu verschieben und entsprechende Winkelabschnitte der reibwirksamen Außenumfangsfläche der Reibrolle über die Reinigungsvorrichtung zu reinigen, indem allein die oszillierende Bewegung der Reibrolle ausgenützt wird. Wie vorstehend diskutiert bleibt die Reibrolle während eines Reibkontakts mit einem etikettierten Gegenstand drehfest. Wird sie danach von dem etikettierten Gegenstand abgehoben, so wird sie an der ortsfesten Reinigungsvorrichtung vorbei geschwenkt. Diese Bewegung wird vom Freilauf nicht blockiert, so dass die Reibrolle infolge des Kontakts mit der Reinigungsvorrichtung verdreht wird. Dabei wird sie in der Reinigungsvorrichtung abschnittsweise gereinigt. Gleiches gilt für die Verschwenkung aus der Ruhestellung in die Kontaktstellung. Aufgrund der Relativbewegung zwischen der Reibrolle und der Reinigungsvorrichtung gelangt im folgenden Ablöseprozess ein anderer zwischenzeitlich gereinigter Außenumfangsbereich der Reibrolle in Kontakt mit dem etikettierten Gegenstand, so dass eine hinreichend hohe Reibwirkung gewährleistet ist, um das Etikett an diesem nächsten etikettierten Gegenstand teilweise abzulösen.

Eine Weiterbildung der Erfindung sieht hinsichtlich der Ablösestation vor, dass der rotierende Körper der Ablösestation eine drehangetriebene Hohlwalze aufweist, deren Walzenmantel mit radialen Durchbrüchen versehen ist, wobei in den Durchbrüchen ein an der Außenumfangsfläche des Walzenmantels wirksamer Unterdruck herrscht. Dabei kann vorgesehen sein, dass die Hohlwalze derart ausgebildet ist, dass sie zur Erzeugung des Unterdrucks in den Durchbrüchen axial von einem Luftstrom durchströmbar ist. Diese Ausführungsvariante hat den Vorteil, dass kein Vakuum an die Hohlwalze angelegt werden muss. Die Hohlwalze kann stattdessen mit einem Luftstrom durchströmt werden, wonach in Folge des Venturi-Effekts in den Durchbrüchen ein Unterdruck entsteht, mit dem die teilweise abgelösten Etiketten sicher angesaugt und hinreichend stark ergriffen werden können, um diese schließlich vollständig von dem betreffenden Gegenstand abzulösen. Die Verwendung eines Luftstroms statt eines Vakuums hat den Vorteil, dass über die Durchbrüche angesaugte Schmutzpartikel oder andere Verunreinigungen mit dem Luftstrom abgeführt werden können und nicht über ein Filterelement von einer Vakuumquelle ferngehalten werden müssen.

Um den Ablösevorgang in der Ablösestation weiter zu verbessern, kann erfindungsgemäß vorgesehen sein, dass der Hohlwalze eine Gegendruckwalze zugeordnet ist, die mit ihrer Drehachse parallel zur Drehachse der Hohlwalze angeordnet ist und unter Vorspannung an der Hohlwalze anliegend auf dieser abwälzt. Die Verwendung einer solchen Gegendruckwalze ist insbesondere dann erforderlich, wenn sich zeigt, dass die Etiketten mit der Hohlwalze alleine und der über diese ausgeübte Saugwirkung nicht hinreichend zuverlässig abgelöst werden können. Die Gegendruckwalze wirkt dann sozusagen als mechanische Klemmvorrichtung. Das einmal teilweise abgelöste Etikett wird zunächst von der Hohlwalze angesaugt und gelangt in den Spalt zwischen Hohlwalze und Gegendruckwalze. In diesem wird es aufgrund der Wirkung dieses Walzenpaars mechanisch fest ergriffen und vollständig vom betreffenden Gegenstand abgelöst.

Erfindungsgemäß kann die Vorspannung zwischen Hohlwalze und Gegendruckwalze je nach Bedarf eingestellt werden. Um die Klemmwirkung sowie die Reibwirkung zwischen Hohlwalze und Gegendruckwalze weiter zu erhöhen, kann erfindungsgemäß vorgesehen sein, dass die Gegendruckwalze an ihrer mit der Hohlwalze in Wälzeingriff stehenden Außenumfangsfläche mit einer Reibungsbeschichtung oder Reibringen versehen ist. Ferner kann vorgesehen sein, dass die Gegendruckwalze auch hohl ausgebildet ist und mit Druckluft beschickt wird. An ihrer mit der Hohlwalze in Wälzeingriff stehenden Außenumfangsfläche ist sie mit radialen Druckluftöffnungen versehen, über die die Druckluft in radialer Richtung austritt. Dabei ist insbesondere darauf hinzuweisen, dass die aus der Gegendruckwalze austretende Luftströmung das Einführen eines Etikettenabschnitts in den Spalt zwischen Hohlwalze und Gegendruckwalze unterstützt. Der Etikettenabschnitt wird sozusagen von der Hohlwalze über den an deren Durchbrüchen herrschenden Unterdruck angesaugt und gleichzeitig von der Gegendruckwalze zur Hohlwalze hingeblasen. Tritt das Etikett abschnittsweise in den Spalt ein, so ergibt sich vorstehend beschriebene Wirkung, d.h. das Etikett wird zwischen den Walzen eingeklemmt, hindurchgewalzt und damit vollständig vom betreffenden Gegenstand abgelöst.

Schließlich kann erfindungsgemäß vorgesehen sein, dass der Hohlwalze ein Abstreifmittel zum Aufnehmen und Abstreifen abgelöster Etiketten von der Hohlwalze zugeordnet ist. Mit anderen Worten wird das Etikett schließlich von der Hohlwalze sicher abgenommen und entsorgt.

Die Erfindung betrifft ferner ein Verfahren zum Entfernen von Etiketten von Gegenständen, insbesondere von Trägerkisten, wie beispielsweise Trägerkisten für Getränke oder Lebensmittelbehälter, mit einer Vorrichtung der vorstehend beschriebenen Art, umfassend die Schritte:
- Fördern der mit Etiketten versehen Gegenstände in einer Förderrichtung,
- abschnittsweises Ablösen einzelner Etiketten von dem betreffenden Gegenstand durch mechanische Einwirkung auf das Etikett, so dass ein erster Teilabschnitt des Etiketts von dem betreffenden Gegenstand abgelöst wird und ein zweiter Teilabschnitt des Etiketts noch an dem betreffenden Gegenstand haftet, und
- vollständiges Ablösen des Etiketts, wobei ein rotierender Körper den bereits abgelösten ersten Teilabschnitt des Etiketts ansaugt und von dem betreffenden Gegenstand vollständig ablöst.

Die Erfindung wird im Folgenden beispielhaft anhand der beiliegenden Figuren erläutert. Es stellen dar:
- Figur 1: eine räumliche Ansicht der erfindungsgemäßen Vorrichtung;
- Figur 2: eine vereinfachte Draufsicht auf die erfindungsgemäße Vorrichtung;
- Figur 3: eine Detailansicht der Ablösestation;
- Figur 4: eine weitere perspektivische Detailansicht von Vorlösestation und Ablö- sestation; und
- Figur 5: eine weitere perspektivische Detailansicht von Vorlösestation und Ablö- sestation aus einem anderen Blickwinkel.

In Figur 1 ist eine erfindungsgemäße Vorrichtung in Übersichtsdarstellung gezeigt und allgemein mit 10 bezeichnet. Diese Vorrichtung weist ein Maschinengestell 12 auf, mit dem sie auf einem Untergrund aufgebaut ist. Durch das Maschinengestell 12 läuft eine Fördervorrichtung 14, die einzelne Getränkekisten 16 in Förderrichtung 11 durch die Vorrichtung 10 hindurch fördert. Die Fördervorrichtung 14 ist als Förderband ausgebildet. Die in die Vorrichtung 10 hinein geförderten Getränkekisten 16 weisen in einem zu etikettierenden Bereich Etiketten 18 auf, die in der Vorrichtung 10 abzulösen sind. Die austretenden Getränkekisten 16' sind frei von Etiketten.

In der Vorrichtung 10 sind im wesentlichen zwei Hauptkomponenten angeordnet, nämlich eine Vorlösestation 20 und eine Ablösestation 22. Mit der Vorlösestation 20 werden die Etiketten 18 jeweils teilweise von der Getränkekiste 16 abgelöst. Nach Verlassen der Vorlösestation 20 hängen die Etiketten quasi teilweise von der Getränkekiste 16 ab. Diese teilweise abgelösten Etiketten werden dann in der Ablösestation 22 vollständig von der Getränkekiste 16 abgelöst und abgeführt. Hierzu dient ein Gebläse 24, das einen Luftstrom erzeugt, der über die Zuleitungen 26 der Ablösestation 22 zugeführt wird. Es versteht sich, dass in der Vorrichtung 10 gemäß Figur 1 beidseits des Förderbandes 14 jeweils eine Vorlösestation 20 und eine Ablösestation 22 angeordnet sind. Dadurch können Etiketten 18, die auf einander entgegengesetzten Seiten der Getränkekästen 16 angeordnet sind, zuverlässig entfernt werden.

Im Folgenden wird im Detail auf den Aufbau und die Funktionsweise der erfindungsgemäßen Vorrichtung zum Entfernen von Etiketten eingegangen. Fig. 2 zeigt eine vereinfachte Draufsicht der erfindungsgemäßen Vorrichtung 10. Wiederum erkennt man das Förderband 14, wobei einzelne Getränkekisten 16 zwischen zwei Führungsleisten 30 und 32 in Förderrichtung F geführt sind. Die Getränkekiste 16 weist an ihren in Figur 2 oben und unten liegenden Seitenflächen jeweils Etiketten auf, die abzulösen ist. Die Getränkekiste 16₁ befindet sich gerade in der Vorlösestation. Die Getränkekiste 16₂ befindet sich gerade in der Ablösestation. Die Getränkekisten 16₃ wurden vollständig von den Etiketten befreit und werden von der Fördervorrichtung 14 weg gefördert.

Man erkennt, dass in der Vorlösestation 20 einander gegenüberliegende Reibrollen 34, 36 angeordnet sind, die über eine Schwenkmechanik entsprechend dem Doppelpfeil um die Schwenkachse S verschwenkbar sind. Die Verschwenkung wird über einen pneumatischen oder hydraulischen Stellantrieb 38 bewirkt, der nach Maßgabe eines Signals einer Lichtschranke 40 ansteuerbar ist. Sobald eine Getränkekiste, wie die Getränkekiste 16₁ die Lichtschranke 40 erstmals erreicht, bewirkt der Stellantrieb 38, dass die Reibrolle 34 auf die Getränkekiste 16₁ derart zu geschwenkt wird und an diese angepresst wird, dass die Reibrolle 34 nahe der Vorderkante seitlich auf der Getränkekiste 16₁ aufsteht.

In der Reibrolle 34 ist ein Freilauf vorgesehen. Dieser Freilauf ist derart ausgebildet, dass er eine Drehbewegung der Reibrolle 34 um eine Drehachse A blockiert, wenn die Reibrolle 34 an eine Getränkekiste, im gezeigten Fall die Getränkekiste 16₁ angedrückt wird. In einer solchen Situation würde aufgrund der Bewegung der Getränkekiste 16₁ die Reibrolle 34 dazu neigen, sich im Uhrzeigersinn zu drehen. Die Reibrolle 36 würde sich genauso verhalten, jedoch zu einer Drehung im Gegenuhrzeigersinn neigen. Aufgrund der Tatsache, dass der in den Reibrollen 34 und 36 integrierte Freilauf eine solche Drehbewegung jeweils blockiert, reibt die Reibrolle 34 bzw. 36 mit ihrem Außenumfang an der Oberfläche der Getränkekiste 16₁.

Die Reibrolle 34 ist an ihrem Außenumfang 35 mit einer Gummibeschichtung versehen, um einen hohen Reibungskoeffizienten zu bewirken. Durch das Andrücken der Reibrollen 34 und 36 auf die Getränkekiste 16₁ und die Relativbewegung dieser Getränkekiste relativ zur drehfest gehaltenen Außenumfangsfläche der Reibrollen 34 und 36 wird ein Etikett, das sich im Kontaktbereich zwischen Reibrolle und Getränkekiste befindet, sozusagen von der Getränkekiste abgerubbelt, wie etwa mit einem Radiergummi. Auf diese Weise wird das Etikett 18 teilweise abgelöst. Sobald die Getränkekiste 16₁ mit ihrem nachlaufenden Ende die Lichtschranke 40 passiert, wird die Reibrolle 34 bzw. 36 aus ihrer Reibkontaktstellung um die Längsachse S verschwenkt und in eine Ruhestellung verbracht, in der sie keinen Kontakt mehr zur Getränkekiste 16₁ hat. Die Reibrolle reibt soweit entlang der Kiste 16₁, bis etwa die Hälfte des Etiketts, d.h. der vordere Teil, abgelöst ist. Die Getränkekiste 16₁ wird kontinuierlich zur Ablösestation 22 verfahren. Dort wird, wie nachfolgend noch im Detail beschrieben, das teilweise abgelöste Etikett ergriffen und vollständig von der Getränkekiste 16₂ abgerissen.

Fig. 2 zeigt auch Reinigungsvorrichtungen 44,46, die jeweils eine der Reibrollen 34, 36 zugeordnet sind. Diese Reinigungsvorrichtungen 44 und 46 sind dazu vorgesehen, um die Außenumfangsfläche der Reibrollen 34 und 36 zu reinigen. Wird beispielsweise die Reibrolle 34 aus ihrer Kontaktstellung in ihre Ruhestellung verschwenkt, so bewegt sie sich entlang der Reinigungsvorrichtung 44, die auf die Außenumfangsfläche der Reibrolle 34 gedrückt ist. Aufgrund der Bewegung um die Schwenkachse S in Figur 2 im Uhrzeigersinn neigt die Reibrolle 34 unter Wechselwirkung mit der Reinigungsvorrichtung 44 dazu, sich im Gegenuhrzeigersinn zu drehen. Diese Drehbewegung wird von dem in der Reibrolle 34 integrierten Freilauf zugelassen. Mit anderen Worten dreht sich die Reibrolle entsprechend ihrer Schwenkbewegung um ihre eigene Achse A ein Stück weiter. Dadurch gelangt in den zukünftigen Kontaktbereich ein sauberer bereits gereinigter Außenumfangsflächenabschnitt der Reibrolle 34, so dass die nachfolgende Kiste 16 von einem Außenumfangsflächenabschnitt der Reibrolle 34 kontaktiert wird, der gesäubert ist und deshalb einen hinreichend hohen Reibwert zum teilweisen Ablösen des Etiketts 18 bietet.

Die gleiche Funktionsweise, jedoch mit entsprechend umgekehrten Drehrichtungen ergibt sich für die Reibrolle 36 und deren gegenläufigen Freilauf.

Wendet man sich nun Figuren 3 bis 5 zu, so erkennt man den Aufbau der Ablösestation 22 im Detail. Diese weist eine Hohlwalze 50 auf, die über einen Antrieb 52 entsprechend Pfeile R drehangetrieben ist. Die Hohlwalze 50 besitzt einen hohlzylindrischen Walzenmantel, der von einer Vielzahl radialer Durchbrüche 54 durchsetzt ist. Der Hohlwalze 50 ist eine Gegendruckwalze 56 zugeordnet. Diese Gegendruckwalze 56 wird mit hinreichender Kraft gegen die Hohlwalze 50 gedrückt. Aufgrund der Antriebsbewegung und des Gegendrucks, mit dem die Gegendruckwalze 56 gegen die Hohlwalze 50 gedrückt wird, dreht sich die frei gelagerte Gegendruckwalze 56 gegenläufig zur Hohlwalze 50 mit, wobei die beiden Walzen 56 und 50 in ihrem Walzenspalt einen Einzugsbereich ausbilden.

Figur 3 zeigt eine Hebelmechanik 58, mit der die Gegendruckwalze 56 gegen die Hohlwalze 50 gedrückt wird. Ferner erkennt man, dass die Gegendruckwalze 56 eine Vielzahl von Ringelementen 60 aufweist, die auf die Außenumfangsfläche der Gegendruckwalze 56 angeordnet sind. Diese Ringelemente 60 sind aus Gummi und erhöhen die Reibung zwischen der Hohlwalze 50 und der Gegendruckwalze 56.

Schließlich erkennt man in Figuren 3 bis 5 auch, dass die Gegendruckwalze 56 mit Radialöffnungen versehen ist. Aus diesen Radialöffnungen tritt Druckluft permanent aus, wie durch den Pfeil D angezeigt.

Wie vorstehend bereits angedeutet, wird die Hohlwalze 50 von einem Luftstrom durchströmt, der über das Rohr 26 zugeführt wird. Der Luftstrom strömt axial durch die Hohlwalze 56. Dadurch kommt es aufgrund des Venturi-Effekts in den radialen Durchbrüchen 54 zu einem Unterdruck, wie durch den Pfeil U dargestellt. Mit anderen Worten wird also Luft in die Hohlwalze 50 angesaugt, wohingegen aus der Gegendruckwalze 56 Luft entsprechend Pfeil D ausgepresst wird.

Gelangt eine Getränkekiste aus der Vorlösestation 20 in die Ablösestation 22, wobei aufgrund der Wirkung der Vorlösestation ein Etikett 18 von der Getränkekiste bereits teilweise abgelöst wurde und seitlich absteht, so wird dieser teilweise abgelöste Abschnitt des Etiketts von der Hohlwalze 50 angesaugt und haftet zunächst aufgrund des Unterdrucks an Radialöffnungen 54 an der Hohlwalze 50. Die Hohlwalze 50 dreht sich entsprechend Pfeil R, so dass das Etikett zum Walzenspalt zwischen der Hohlwalze 50 und der Gegendruckwalze 56 hin bewegt wird. Die Ansaugwirkung wird bei Annäherung an diesen Walzenspalt durch die aus der Gegenddruckwalze 56 austretende Druckluft D unterstützt.

Schließlich gelangt ein freier Abschnitt des teilweise abgelösten Etiketts in den Walzenspalt zwischen Hohlwalze 50 und Gegendruckwalze 56 und wird in den Walzenspalt eingezogen. Aufgrund der Andrückkraft, mit der die Gegendruckwalze 56 an die Hohlwalze 50 angedrückt wird, wird das teilweise abgelöste Etikett 18 zwischen den beiden Walzen festgeklemmt und infolge der Rotationsbewegung beider Walzen weiter zwischen diese eingezogen. Bei fortlaufender Bewegung der Getränkekiste 16 entlang der Förderichtung F wird das Etikett auf diese Weise von der Getränkekiste ganz abgezogen und von dieser weg gefördert. Nach Austritt aus dem Walzenspalt wird es von der Hohlwalze 50 beispielsweise mittels eines nicht gezeigten Rechens abgestreift und entsorgt.

Die Getränkekiste, die nunmehr die Ablösestation 22 passiert hat, ist von dem Etikett befreit.

In Figuren 4 und 5 sind jeweils eine perspektivische Ansicht der Hintereinanderschaltung von Vorlösestation 20 und Ablösestation 22 gezeigt. Dabei erkennt man insbesondere, dass zwei übereinander angeordnete Reibwalzen 34₁ und 34₂ vorgesehen sind. Diese sind über die Hebelanordnungen 62, 64 um die Schwenkachse S schwenkbar gelagert und, wie beschrieben, aufgrund des Freilaufs um die Drehachse A in nur einer Drehrichtung verdrehbar.

Ferner erkennt man, dass beiden Reibwalzen 34₁ und 34₂ eine gemeinsame Reinigungsvorrichtung 44 mit einer Bürste zugeordnet ist, die mit der Außenumfangsfläche 35 beziehungsweise 37 der beiden Reibwalzen 34₁ und 34₂ in Eingriff steht und an diesen entlang bürstet. Über der Reinigungsvorrichtung 44 ist eine Fluidzufuhr 80 angeordnet, die eine Sprühdüse 82 trägt. Bei einer Schwenkbewegung um die Schwenkachse S streifen die Außenumfangsfläche 35 bzw. 37 der Reibwalzen 34₁ und 34₂ an der Bürste der Reinigungsvorrichtung 44 entlang. Die Bürste der Reinigungsvorrichtung 44 wird mit einer Reinigungsflüssigkeit aus der Sprühdüse 82 beträufelt oder besprüht, so dass die Bürste 44 immer ausreichend befeuchtet ist und eine zuverlässige Reinigung der Außenumfangsflächen 35 und 37 stattfindet. Dadurch kann gewährleistet werden, dass Außenumfangsflächen 35 und 37, die mit Gummimaterial beschichtet sind, kontinuierlich gereinigt werden und sauber sind, wenn sie mit einer Getränkekiste zur Ablösung eines Etiketts in Kontakt treten.

Insgesamt ergibt sich mit der Erfindung eine Vorrichtung, die wesentlich zuverlässiger Etiketten von Getränkekisten und anderen Behältnissen ablösen kann, als dies mit herkömmlichen Vorrichtungen aus dem Stand der Technik bekannt ist. Der besondere Anwendungsfall der erfindungsgemäßen Vorrichtung liegt im Bereich der Entfernung von Etiketten von Getränkekisten.

## Patentansprüche

1. Vorrichtung (10) zum Entfernen von Etiketten von Gegenständen, insbesondere von Trägerkisten (16), wie beispielsweise Trägerkisten (16) für Getränke- oder Lebensmittelbehälter, mit
- einer Fördervorrichtung (14) zum Fördern der die mit Etiketten versehen Gegenstände in einer Förderrichtung (F),
- einer an der Fördervorrichtung (14) angeordneten Vorlösestation (20) zum abschnittsweisen Ablösen einzelner Etiketten von dem betreffenden Gegenstand durch mechanische Einwirkung auf das Etikett, so dass ein erster Teilabschnitt des Etiketts von dem betreffenden Gegenstand abgelöst ist und ein zweiter Teilabschnitt des Etiketts noch an dem betreffenden Gegenstand haftet, und
- einer Ablösestation (22) zum vollständigen Ablösen des Etiketts, wobei ein rotierender Körper den bereits abgelösten ersten Teilabschnitt des Etiketts ansaugt und von dem betreffenden Gegenstand vollständig ablöst,
**dadurch gekennzeichnet, dass** die Vorlösestation (20) wenigstens eine Reibrolle (34, 36) aufweist, die zum abschnittsweisen Ablösen an ein einzelnes Etikett andrückbar ist, wobei während eines Kontakts zwischen der wenigstens einen Reibrolle (34, 36) und dem abzulösenden Etikett eine Relativbewegung zwischen der Reibrolle (34, 36) und dem betreffenden das Etikett tragenden Gegenstand stattfindet, wobei die wenigstens eine Reibrolle (34, 36) an ihrer Umfangsfläche (35, 37), mit der sie mit dem das Etikett tragenden Gegenstand in Reibkontakt tritt, mit einer als Gummibeschichtung ausgebildeten Reibschicht versehen ist.

2. Vorrichtung nach Anspruch 1,
**dadurch gekennzeichnet, dass** beidseits der Fördervorrichtung (14) jeweils eine Vorlösestation (20) und eine Ablösestation (22) angeordnet ist.

3. Vorrichtung nach Anspruch 1 oder 2,
**dadurch gekennzeichnet, dass** die wenigstens eine Reibrolle (34, 36) einen Freilauf aufweist, der eine Drehung bei Reibkontakt mit dem das Etikett tragenden in Förderrichtung (F) geförderten Gegenstand blockiert und eine gegenläufige Drehung zulässt.

4. Vorrichtung nach einem der Ansprüche 1 bis 3,
**dadurch gekennzeichnet, dass** die wenigstens eine Reibrolle (34, 36) oszillierend zwischen einer Anlagestellung, in der sie in ablösewirksamem Reibkontakt mit jeweils einem wenigstens eine Etikett tragenden Gegenstand steht, und einer Ruhestellung verlagerbar ist, in der sie in berührungsfreien Abstand zu den Etiketten tragenden Gegenständen auf der Fördervorrichtung (14) angeordnet ist.

5. Vorrichtung nach einem der Ansprüche 1 bis 4,
**dadurch gekennzeichnet, dass** der wenigstens einen Reibrolle (34, 36) eine Reinigungsvorrichtung (44), insbesondere eine Reinigungsbürste zugeordnet ist, die an der Reibschicht reinigend angreift.

6. Vorrichtung nach Anspruch 5,
**dadurch gekennzeichnet, dass** die Reinigungsvorrichtung (44) ortsfest angeordnet ist und derart an der wenigstens einen Reibrolle (34, 36) angreift, dass diese im Freilaufrichtung unter der Wechselwirkung mit der Reinigungsvorrichtung (44) während einer Bewegung aus der Anlagestellung in die Ruhestellung verdrehbar ist.

7. Vorrichtung nach Anspruch 5 oder 6,
**dadurch gekennzeichnet, dass** die Reinigungsvorrichtung (44) mit einem Reinigungsfluid, insbesondere mit Wasser, dosiert beschickbar ist.

8. Vorrichtung nach einem der vorangehenden Ansprüche,
**dadurch gekennzeichnet, dass** der rotierende Körper der Ablösestation (22) eine drehangetriebene Hohlwalze (50) aufweist, deren Walzenmantel mit radialen Durchbrüchen versehen ist, wobei in den Durchbrüchen ein an der Außenumfangsfläche (35, 37) des Walzenmantels wirksamer Unterdruck herrscht.

9. Vorrichtung nach Anspruch 8,
**dadurch gekennzeichnet, dass** die Hohlwalze (50) derart ausgebildet ist, dass sie zur Erzeugung des Unterdrucks in den Durchbrüchen axial von einem Luftstrom durchströmbar ist.

10. Vorrichtung nach Anspruch 8 oder 9,
**dadurch gekennzeichnet, dass** der Hohlwalze (50) eine Gegendruckwalze (56) zugeordnet ist, die mit ihrer Drehachse parallel zur Drehachse der Hohlwalze (50) angeordnet ist und unter Vorspannung an der Hohlwalze (50) anliegend auf dieser abwälzt.

11. Vorrichtung nach Anspruch 10,
**dadurch gekennzeichnet, dass** die Gegendruckwalze (56) an ihrer mit der Hohlwalze (50) in Wälzeingriff stehenden Außenumfangsfläche mit einer Reibungsbeschichtung oder Reibringen versehen ist, wobei insbesondere die Gegendruckwalze (56) an ihrer mit der Hohlwalze (50) in Wälzeingriff stehenden Außenumfangsfläche mit radialen Druckluftöffnungen versehen ist, über die Druckluft in radialer Richtung austritt.

12. Vorrichtung nach Anspruch 10 oder 11,
**dadurch gekennzeichnet, dass** der Hohlwalze (50) ein Abstreifmittel zum Aufnehmen abgelöster Etiketten zugeordnet ist.

13. Verfahren zum Entfernen von Etiketten von Gegenständen, insbesondere von Trägeristen, wie beispielsweise Trägerkisten (16) für Getränke- oder Lebensmittelbehälter, mit einer Vorrichtung nach einem der vorangehenden Ansprüche, umfassend die Schritte:
- Fördern der mit Etiketten versehen Gegenstände in einer Förderrichtung,
- abschnittsweises Ablösen einzelner Etiketten von dem betreffenden Gegenstand durch mechanische Einwirkung auf das Etikett, so dass ein erster Teilabschnitt des Etiketts von dem betreffenden Gegenstand abgelöst wird und ein zweiter Teilabschnitt des Etiketts noch an dem betreffenden Gegenstand haftet, und
- vollständiges Ablösen des Etiketts, wobei ein rotierender Körper den bereits abgelösten ersten Teilabschnitt des Etiketts ansaugt und von dem betreffenden Gegenstand vollständig ablöst.

## Claims

1. A device (10) for removing labels from objects, in particular from carrier crates (16), such as carrier crates (16) for beverage or food containers, comprising
- a conveyor (14) for conveying the objects provided with labels in a conveying direction (F),
- a pre-detaching station (20) arranged at the conveyor (14) and used for sectionwise detaching individual labels from the object in question by mechanically acting on the label so that a first subarea of the label is detached from the object in question while a second subarea still adheres to said object, and
- a detaching station (22) for fully detaching the label, wherein a rotating body suctionally attracts the already detached first subarea of the label and detaches it fully from the object in question,
**characterized in that** the pre-detaching station (20) comprises at least one friction roller (34, 36) which is adapted to be pressed against an individual label for sectionwise detaching the same, a relative movement taking place between the friction roller (34, 36) and the respective object carrying the label while the at least one friction roller (34, 36) is in contact with the label to be detached, and said at least one friction roller (34, 36) having a friction layer, which is implemented as a rubber coating, provided on its circumferential surface (35, 37) with which it enters into frictional contact with the object carrying the label.

2. A device according to claim 1,
**characterized in that** a respective pre-detaching station (20) and a respective detaching station (22) are arranged on either side of the conveyor (14).

3. A device according to claim 1 or 2,
**characterized in that** the at least one friction roller (34, 36) is provided with a freewheel, which blocks rotation in response to a frictional contact with the label-carrying object conveyed in the conveying direction (F) and which allows a rotation in the opposite direction.

4. A device according to one of the claims 1 to 3,
**characterized in that** the at least one friction roller (34, 36) is adapted to be oscillatingly moved between a position of contact, in which it is in detachment-effective frictional contact with a respective object carrying at least one label, and a position of rest, in which it is arranged in contact-free spaced relationship with the label carrying objects on the conveyor (14).

5. A device according to one of the claims 1 to 4,
**characterized in that** the at least one friction roller (34, 36) has associated therewith a cleaning device (44), in particular a cleaning brush, which cleaningly acts on the friction layer.

6. A device according to claim 5,
**characterized in that** the cleaning device (44) is stationary and acts on the at least one friction roller (34, 36) such that the latter is adapted to be rotated in the freewheeling direction in interplay with the cleaning device (44) during a movement from the position of contact to the position of rest.

7. A device according to claim 5 or 6,
**characterized in that** the cleaning device (44) is adapted to have supplied thereto dosed amounts of a cleaning fluid, in particular water.

8. A device according to one of the preceding claims,
**characterized in that** the rotating body of the detaching station (22) includes a rotatingly driven hollow roll (50) whose roll shell is provided with radial openings, a vacuum, which is effective on the outer circumferential surface (35, 37) of the roll shell, prevailing in said openings.

9. A device according to claim 8,
**characterized in that** the hollow roll (50) is configured such that an air current can axially flow therethrough so as to generate the vacuum in said openings.

10. A device according to claim 8 or 9,
**characterized in that** the hollow roll (50) has associated therewith a counter pressure roll (56) whose axis of rotation extends parallel to the axis of rotation of the hollow roll (50) and which is in biased contact with said hollow roll (50) and moves in rolling contact therewith.

11. A device according to claim 10,
**characterized in that** the counter pressure roll (56) is provided with a friction coating or friction rings on its outer circumferential surface which is in rolling engagement with the hollow roll (50), especially the counter pressure roll (56) having radial pressurized-air openings, through which pressurized air is discharged in a radial direction, provided on its outer circumferential surface which is in rolling engagement with the hollow roll (50).

12. A device according to claim 10 or 11,
**characterized in that** the hollow roll (50) has associated therewith stripping means for taking up detached labels.

13. A method of removing labels from objects, in particular from carrier crates, such as carrier crates (16) for beverage or food containers, by a device according to one of the preceding claims, said method comprising the following steps:
- conveying the objects provided with the labels in a conveying direction,
- sectionwise detaching individual labels from the object in question by mechanically acting on the label so that a first subarea of the label is detached from the object in question while a second subarea of the label still adheres to said object, and
- fully detaching the label, wherein a rotating body suctionally attracts the already detached first subarea of the label and detaches it fully from the object in question.

## Revendications

1. Dispositif (10) d'enlèvement d'étiquettes d'objets, en particulier de caisses (16) comme par exemple de caisses (16) pour récipients à boissons ou à produits alimentaires, comprenant,
- un dispositif convoyeur (14) pour acheminer dans une direction d'acheminement (F) les objets étiquetés,
- un poste de pré-décollement (20) disposé sur le chemin du dispositif convoyeur (14) pour le décollement partiel des étiquettes de l'objet concerné par action mécanique sur l'étiquette si bien qu'une première partie de l'étiquette est décollée de l'objet concerné et qu'une deuxième partie de l'étiquette adhère encore à l'objet concerné, et
- un poste de décollement (22) pour le décollement complet de l'étiquette, un corps rotatif aspirant ladite première partie de l'étiquette déjà décollée et la décollant complètement de l'objet concerné,
**caractérisé en ce que** ledit poste de pré-décollement (20) présente au moins un rouleau de friction (34, 36) qui peut être appliqué par pression sur une étiquette en vue de son décollement partiel, un mouvement relatif entre ledit rouleau de friction (34, 36) et l'objet concerné portant l'étiquette ayant lieu pendant un contact entre le rouleau de friction (34, 36) et l'étiquette à décoller, ledit rouleau de friction (34, 36) étant muni sur sa surface circonférentielle (35, 37) avec laquelle il entre en contact de friction avec l'objet portant l'étiquette, d'une couche de friction conçue sous forme de revêtement en caoutchouc.

2. Dispositif selon la revendication 1,
**caractérisé en ce qu'**un poste de pré-décollement (20) et un poste de décollement (22) sont respectivement disposés de chaque côté du dispositif convoyeur (14).

3. Dispositif selon la revendication 1 ou 2,
**caractérisé en ce que** ledit rouleau de friction (34, 36) fonctionne en roue libre, lequel régime, lors du contact par friction avec l'objet étiqueté et acheminé dans la direction d'acheminement (F), bloque une rotation et autorise une rotation en sens contraire.

4. Dispositif selon l'une des revendications 1 à 3,
**caractérisé en ce que** ledit rouleau de friction (34, 36) peut être déplacé de manière oscillante entre une position d'application, dans laquelle il est en contact de friction pour décollement avec chaque objet portant au moins une étiquette, et une position de repos, dans laquelle il est disposé sur le dispositif convoyeur (14) à une distance sans contact des objets portant des étiquettes.

5. Dispositif selon l'une des revendications 1 à 4,
**caractérisé en ce qu'**un dispositif de nettoyage (44), en particulier une brosse de nettoyage, est associé audit rouleau de friction (34, 36), lequel dispositif agit de manière nettoyante sur la couche de friction.

6. Dispositif selon la revendication 5,
**caractérisé en ce que** ledit dispositif de nettoyage (44) est disposé de manière stationnaire et agit de telle manière sur ledit rouleau de friction (34, 36) que celui-ci, lors de son mouvement de la position d'application à la position de repos, peut être déplacé en rotation dans le sens de la roue libre pendant l'interaction avec le dispositif de nettoyage (44).

7. Dispositif selon la revendication 5 ou 6,
**caractérisé en ce que** le dispositif de nettoyage (44) peut être alimenté de manière dosée par un fluide de nettoyage, en particulier de l'eau.

8. Dispositif selon l'une des revendications précédentes,
**caractérisé en ce que** le corps rotatif du poste de décollement (22) présente un cylindre creux (50) qui est entraîné en rotation et dont l'enveloppe est munie d'ouvertures radiales, celles-ci étant le siège d'une dépression agissant sur la surface circonférentielle extérieure (35, 37) de ladite enveloppe.

9. Dispositif selon la revendication 8,
**caractérisé en ce que** ledit cylindre creux (50) est conçu de telle sorte qu'il peut être axialement traversé par un courant d'air pour engendrer la dépression dans lesdites ouvertures.

10. Dispositif selon la revendication 8 ou 9,
**caractérisé en ce que** le cylindre creux (50) est associé à un cylindre de contre-pression (56) qui, avec son axe de rotation, est disposé parallèlement à l'axe de rotation du cylindre creux (50) et qui, appliqué sous précontrainte sur le cylindre creux (50), roule sur celui-ci.

11. Dispositif selon la revendication 10,
**caractérisé en ce que** le cylindre de contre-pression (56) est muni d'un revêtement de friction ou d'anneaux de friction sur sa surface circonférentielle extérieure en prise de rotation avec le cylindre creux (50), notamment le cylindre de contre-pression (56) étant muni sur sa surface circonférentielle extérieure en prise de rotation avec le cylindre creux (50) d'ouvertures d'air comprimé par lesquelles sort l'air comprimé dans la direction radiale.

12. Dispositif selon la revendication 10 ou 11,
**caractérisé en ce qu'**un moyen de raclage est associé au cylindre creux (50) pour enlever les étiquettes décollées.

13. Procédé d'enlèvement d'étiquettes d'objets, en particulier de caisses (16) comme par exemple de caisses (16) pour récipients à boissons ou à produits alimentaires, utilisant un dispositif selon l'une des revendications précédentes et comprenant trois étapes :
- acheminement des objets étiquetés dans une installation de convoyage,
- décollement partiel de chaque étiquette de l'objet concerné par action mécanique sur l'étiquette si bien qu'une première partie de l'étiquette est décollée de l'objet concerné et qu'une deuxième partie de l'étiquette adhère encore à l'objet concerné, et
- décollement complet de l'étiquette, un corps rotatif aspirant la première partie de l'étiquette déjà décollée et la décollant complètement de l'objet concerné.
